# EUROPÄISCHE PATENTSCHRIFT

(11) **EP 0 978 319 B1**
(45) Veröffentlichungstag und Bekanntmachung des Hinweises auf die Patenterteilung: **20.09.2000**
(21) Anmeldenummer: 98114846.3
(22) Anmeldetag: 07.08.1998
(51) Int. Cl.: B05B 5/03, B05B 5/053

(54) **Pulversprüheinrichtung mit interner und externer Aufladung**
Powder spray device with external and internal charging
Dispositif de pulvérisation de poudre à charge externe et interne

(43) Veröffentlichungstag der Anmeldung: 09.02.2000
(73) Patentinhaber: ABB Research Ltd., 8050 Zürich (CH)
(72) Erfinder: Börner, Gunter, Dr.-Ing., 69242 Mühlhausen (DE); Nienburg, Johann Christoph, Dr. rer.nat., 69121 Heidelberg (DE); Sopka, Jörg, Dr. rer.nat., 68723 Schwetzingen (DE); Wittmann, Josef, 68766 Hockenheim (DE)
(74) Vertreter: Miller, Toivo

(56) Entgegenhaltungen:
- EP-A- 0 203 694
- WO-A-98/24555
- DE-A- 2 837 428
- DE-A- 3 812 358
- US-A- 4 027 050

## Beschreibung

Die Erfindung bezieht sich auf eine Pulversprüheinrichtung mit gleichzeitig interner und externer Aufladung, die für eine elektrostatische Pulverbeschichtung geeignet ist.

Eine solche Pulversprüheinrichtung ist aus der WO 98/24555 (vgl. Oberbegriff von Anspruch 1) bekannt. Fig. 5 zeigt eine daraus bekannte Sprühpistole. Sie weist eine Kammer 100 auf, in die ein Pulver/Luftgemisch PL einleitbar ist. Die Sprühpistole enthält eine Erdelektrode 10, an einem metallischen Ring 150 verteilt angeordnete nadelförmige innere Hochspannungselektroden 2, sowie wenigstens eine äußere, als Nadel ausgeführte Hochspannungselektrode 5. Eine als Hochspannungskaskade ausgeführte Hochspannungsquelle 6 liefert über eine elektrische Verbindung 30 und den Ring 150 Hochspannung an die Elektroden 5, 2.

Die wenigstens eine äußere Hochspannungselektrode 5 ist als wahlweise anordenbare zusätzliche Elektrode bezeichnet, mit der ein elektrisches Feld und eine zusätzliche Korona außerhalb erzeugt werden, die den Auftragswirkungsgrad erhöhen sollen. Das durch die äußere Nadel 5 generierte elektrische Feld erzeugt eine Kraft auf die elektrisch geladenen Partikel. Außerdem kann die äußere Korona eine weitere Aufladung bewirken und die Abstoßung zwischen den Ionen und den geladenen Pulverpartikel kann zu einer Aufweitung der Sprühwolke führen. Welche der aufgeführten physikalischen Einflußfaktoren dominierend sind, hängt von der Pulverausstoßmenge, den Eigenschaften des Pulvers (gute oder schlechte Aufladbarkeit) und dem Abstand zum Werkstück ab.

Bei kleinen Pulvermengen (bis ca. 150 g/min) und normal aufladbaren Pulvern kann allein mit der inneren Aufladung eine hinreichend gute Ladungsmenge auf die Pulverpartikel gebracht werden. Das durch die äußere Nadel aufgebaute elektrische Feld bewirkt eine auf die Pulverpartikel wirkende Kraft F = E*q . Abhängig von der Spannung an der Nadelspitze wird sich ein mehr oder weniger ausgeprägter Kanteneffekt bzw. Umgriff ergeben. Mit der Höhe des Stromes kann die Breite der Sprühwolke beeinflußt werden.

Bei größeren Pulvermengen (größer 200 g/min) ist sowohl die innere als auch die äußere Aufladung für eine hinreichend große Aufladung der Pulverpartikel erforderlich.

Der Nachteil einer Anordnung mit metallischer Verbindung zwischen den Elektroden ist jedoch, daß der Strom und die Spannung an der externen Nadel stark abhängig sind vom Abstand zwischen Pistole und Werkstück. Bei einem kleinen Abstand fließt ein viel größerer Strom und die Spannung ist kleiner als bei einem großen Abstand. Dadurch kann sich insbesondere bei hohen Pulverausstoßmengen die Tendenz verstärken, daß der Auftragswirkungsgrad um so größer ist, je kleiner der Abstand ist.

Diese Tendenz ist in der Praxis jedoch nicht erwünscht. Man strebt in einem technisch sinnvollen Bereich (100 mm ... 250 mm) an, daß der Auftragswirkungsgrad unabhängig vom Abstand gleichmäßig hoch ist.

Für die Hochspannungserzeugung (negative Gleichspannung) wird eine Kaskade mit einem relativ hohen Innenwiderstand verwendet. Die Leerlaufspannung U₀, dies ist die Ausgangsspannung der Kaskade im unbelasteten Zustand, liegt dabei üblicherweise im Bereich von ca. - 80 kV bis - 100 kV. Der Innenwiderstand der Kaskade Rᵢ liegt im Bereich von ca. 400 MΩ bis 600 MΩ. Die tatsächliche Ausgangsspannung der Kaskade U_{c} berechnet sich dann mit dem Ausgangsstrom I_{c} nach folgender Gleichung:${\text{U}}_{\text{c}} {\text{= U}}_{\text{0}} {\text{- I}}_{\text{c}} {\text{R}}_{\text{i}}$

Der maximale Ausgangsstrom der Kaskade beträgt ca. 80 µA ... 120 µA. Die Verwendung von Kaskaden mit größeren Ausgangsspannungen und kleineren Innenwiderständen ist aus Sicherheitsgründen nicht möglich. Die einschlägigen Standards in Europa und Amerika fordern, daß das Luft - Pulver - Gemisch unter keinen Umständen durch elektrische Entladungen gezündet werden darf. Damit wird unter anderem die Leistung der Kaskade begrenzt. Weitere Maßnahmen zu Vermeidung von Zündungen sind Vorwiderstände und eine Vermeidung von Elektrodenanordnungen, die zu einer hohen elektrischen Kapazität führen.

Bei der Pulverapplikation versucht man mit einem konstanten Abstand zu arbeiten. Jedoch läßt es sich aus verschiedenen Gründen nicht vermeiden, daß sich der Abstand zum Werkstück verändert (z.B. an Kanten).

Die DE-A1-38 12 358 beschreibt eine Pulversprüheinrichtung mit mehreren Hochspannungselektroden, die eine äußere, jedoch keine innere Pulveraufladung bewirken. Um eine Stromkonzentration auf wenige Elektroden zu vermeiden, sind die Elektroden jeweils unter Zwischenschaltung eines hochohmigen Widerstandes mit einer Hochspannungsquelle verbunden.

Der Erfindung liegt daher die Aufgabe zugrunde, eine Pulversprüheinrichtung der aus der WO 98/24555 bekannten Art anzugeben, mit der sich eine verbesserte Konstanz des Auftragswirkungsgrades bei variablem Abstand zwischen Sprüheinrichtung und Werkstück erzielen läßt.

Diese Aufgabe wird durch eine Pulversprüheinrichtung mit den im Anspruch 1 angegebenen Merkmalen gelöst. Vorteilhafte Ausgestaltungen sind in weiteren Ansprüchen angegeben und ergeben sich aus der nachstehenden Beschreibung eines Ausführungsbeispiels anhand der Zeichnungsfiguren.

Es zeigen:
- Fig. 1: eine Anordnung von internen und externen Elektroden einschließlich hochohmiger Verbindungsteile,
- Fig. 2: ein vollständiges elektrisches Ersatzschaltbild zu der in Fig. 1 gezeigten Anordnung,
- Fig. 3: ein vereinfachtes Ersatzschaltbild,
- Fig. 4: zugehörige Strom-Spannungs-Charakteristiken, und
- Fig. 5: eine aus dem Stand der Technik bekannte Pulversprüheinrichtung, in die die in Fig. 1 gezeigte Anordnung anstelle der in Fig. 5 gezeigten Elektrodenanordnung einsetzbar ist.

Das angestrebte Ziel einer verbesserten Konstanz des Auftragswirkungsgrades wird mit der erfindungsgemäßen Pulversprüheinrichtung dadurch erreicht, daß das Verhältnis der inneren und äußeren Ströme gezielt eingestellt wird und sich bei Abstandsänderungen nur in engen Grenzen ändert. Beim typischen Nennabstand von 200 mm zum Werkstück fließen etwa 70 % des Stromes über die Elektroden für die interne Aufladung und 30 % über die externe Elektrode.

Fig. 1 zeigt in einer Vorder- und einer Seitenansicht einen Ring 1 aus einem hochohmigen Material. Als hochohmiges Material für den Ring 1 und weitere - nachstehend beschriebene - hochohmige Komponenten kann z.B. ein Kunststoff verwendet werden, der mit Graphit, Ruß oder anderen leitfähigen Stoffen gefüllt ist.

In den Ring 1 sind - über seinen inneren Umfang gleichmäßig verteilt - mehrere nadelförmige innere Hochspannungselektroden 2 eingesetzt. Der Ring 1 ist über einen hochohmigen Stab 3 mit einer Hochspannungsquelle 6 (siehe Fig. 2 und Fig. 5) verbindbar. Die Anschlußstelle 11 für den Stab 3 liegt in der Mitte eines zwischen zwei Elektroden 2 liegenden Ringstückes. Über einen hochohmigen Stift 4 ist eine nadelförmige äußere Hochspannungselektrode 5 an einer Anschlußstelle 12 mit dem Stab 3 verbunden.

Die mit einer solchen Anordnung erreichbare Strom- und Spannungsverteilung wird durch die Widerstandswerte der Komponenten 1, 3 und 4 und die Strom-Spannungs-Charakteristik der Gasentladungsstrecken
- Nadelring - innere Erdelektrode
- äußere Nadel - Werkstück
bestimmt.

Fig. 2 zeigt zum besseren Verständnis das vollständige elektrische Ersatzschaltbild einer in Fig. 1 gezeigten Anordnung, die mit einer Hochspannungskaskade verbunden ist. Die Kaskade 6 wird durch eine ideale Spannungsquelle mit der Spannung U₀ und dem Widerstand Rᵢ nachgebildet. Die Entladungsstrecken für die innere 7 und die äußere Aufladung 8 sind durch ihre Strom-Spannungs-Charakteristiken gegeben. Zwischen den inneren Elektroden 2 liegende Ringstücke sind jeweils durch Widerstände R₁ nachgebildet. Der Widerstand des Stabs 3 ist durch die Anschlußstelle 12 für den Stift 4 in Widerstände R₂ und R₃ aufgeteilt. Der Stab 4 ist durch den Widerstand R₄ nachgebildet.

Für eine Auslegung der Widerstände ist eine Vereinfachung des Ersatzschaltbildes zweckmäßig, welches in Fig. 3 dargestellt ist. Der Widerstand Rₐ faßt die Widerstände Rᵢ und R₃ zusammen. Die für die innere Entladung relevanten Komponenten wurden in erster Näherung durch einen Widerstand R_{b} und eine Gasentladungsstrecke 9 zusammengefaßt. R_{c} ist gleich R₄.

Zugehörige typische Strom-Spannungs-Charakeristiken sind beispielhaft in Fig. 4 dargestellt. Die Kennlinie 10 gilt für die innere Entladung und Kennlinie 11 und 12 für die äußere Entladung bei zwei unterschiedlichen Abständen zum Werkstück. Der Abstand ist bei Kennlinie 11 kleiner als bei Kennlinie 12.

Sie können mit folgenden Gleichungen approximiert werden.
- Innere Entladung${\text{I}}_{\text{i}} {\text{= C}}_{\text{i}} {\text{(U}}_{\text{i}} {\text{-U}}_{\text{i0}} {\text{)}}^{\text{2}}$ Cᵢ und Uᵢ₀ sind Kenngrößen die vom geometrischen Aufbau der Pistole, die insbesondere vom Abstand des Nadelelektrodenringes von der inneren Erdelektrode abhängen.
- Äußere Entladung${\text{I}}_{\text{a}} {\text{= C}}_{\text{a}} {\text{(U}}_{\text{a}} {\text{-U}}_{\text{a0}} {\text{)}}^{\text{2}}$ Cₐ und Uₐ₀ sind Kenngrößen die sowohl vom geometrischen Aufbau der Pistole aber wesentlich stärker vom Abstand der Pistole vom Werkstück als auch von der Form des Werkstückes abhängen. Es ergeben sich also verschiedene Charakteristiken für verschiedene Positionen des Werkstückes.

Die Kenngrößen Cᵢ, Uᵢ₀, Cₐ und Uₐ₀ sind aus den geometrischen Abmessungen und den Materialkennwerten mit einer numerischen Feldberechnung ermittelbar. Eine experimentelle Überprüfung ist aber empfehlenswert.

Der Einfluß der Menge des geförderten Pulvers kann hier vernachlässigt werden.

Das Ersatzschaltbild wird durch folgendes Gleichungssystem beschrieben:${\text{U}}_{\text{0}} {\text{= R}}_{\text{a}} {\text{C}}_{\text{a}} {\text{(U}}_{\text{a}} {\text{-U}}_{\text{a0}} {\text{)}}^{\text{2}} {\text{+(R}}_{\text{a}} {\text{+R}}_{\text{b}} {\text{)C}}_{\text{i}} {\text{(U}}_{\text{i}} {\text{-U}}_{\text{i0}} {\text{)}}^{\text{2}} {\text{+U}}_{\text{i}}$${\text{U}}_{\text{0}} {\text{= R}}_{\text{a}} {\text{C}}_{\text{i}} {\text{(U}}_{\text{i}} {\text{-U}}_{\text{i0}} {\text{)}}^{\text{2}} {\text{+(R}}_{\text{a}} {\text{+R}}_{\text{c}} {\text{)C}}_{\text{i}} {\text{(U}}_{\text{a}} {\text{-U}}_{\text{a0}} {\text{)}}^{\text{2}} {\text{+U}}_{\text{a}}$

Mit diesen Gleichungen lassen sich die Werte für die Widerstände optimieren. In einem Ausführungsbeispiel haben sich folgende Richtwerte ergeben:
Rₐ = 400 MΩ ...600 MΩ
R_{b} = 20 MΩ ... 200 MΩ
R_{c} = (2 ...5) * R_{b}

Für R_{c} gilt in erster Näherung, daß je größer R_{c}, desto größer der Kanteneffekt.

Der Widerstand R₁ sollte im Bereich von ca. 10 MΩ bis ca. 30 MΩ liegen. Dieser Widerstand verhindert, daß es bei einem unmittelbaren Kontakt des Pulvers an den internen Nadeln zu Feldstärkeüberhöhungen und damit hohen Strömen kommt.

## Patentansprüche

1. Pulversprüheinrichtung, die eine Hochspannungsquelle (6) aufweist und
- durch Anordnung einer Erdelektrode (10) und mehrere innere Hochspannungselektroden (2) für eine innere Pulveraufladung eingerichtet ist, und außerdem
- durch Anordnung wenigstens einer äußeren Hochspannungselektrode (5) für eine äußere Pulveraufladung eingerichtet ist,
dadurch gekennzeichnet, daß zum Zweck der Aufteilung des Gesamt-Elektrodenstroms auf die inneren Elektroden (2) und die wenigstens eine äußere Elektrode (5) in einem angestrebten Verhältnis
a) die Hochspannungsquelle (6) über Anschlußelemente (3, 4) aus hochohmigem Material mit der äußeren Hochspannnungselektrode (5) bzw. allen vorhandenen äußeren Hochspannungselektroden (5), sowie mit einem Ring (1) aus hochohmigem Material verbunden ist, über dessen Umfang gleichmäßig verteilte die inneren Hochspannungselektroden (2) angeschlossen sind, und
b) der ohmsche Widerstand (R1) des jeweils zwischen zwei Elektrodenanschlüssen liegenden Ringstückes einen Wert im Bereich von 10 MΩ bis 30 MΩ hat.

2. Pulversprüheinrichtung nach Anspruch 1, dadurch gekennzeichnet, daß als Material für die hochohmigen Komponenten (1, 3, 4) ein Kunststoff verwendet ist, der mit Graphit, Ruß oder anderen leitfähigen Stoffen gefüllt ist.

3. Pulversprüheinrichtung nach Anspruch 1 oder 2, dadurch gekennzeichnet, daß der ohmsche Widerstand der hochohmigen Anschlußelemente (3, 4) jeweils bei mehr als 1 MΩ liegt.

4. Pulversprüheinrichtung nach einem der vorstehenden Ansprüche, dadurch gekennzeichnet, daß die wenigstens eine äußere Hochspannungselektrode (5) mittels eines hochohmigen Stifts (4) mit einem zum Ring (1) führenden Zuleitungsstab (3) verbunden ist.

5. Pulversprüheinrichtung nach einem der vorstehenden Ansprüche, dadurch gekennzeichnet, daß die ohmschen Widerstände der hochohmigen Komponenten (1, 3, 4) so gewählt sind, daß sich bei einem Nennabstand von 200 mm zwischen Sprüheinrichtung und einem Werkstück eine Stromaufteilung von etwa 70% über die inneren Elektroden (2) und etwa 30% über die äußere Elektrode oder Elektroden (5) ergibt.

6. Pulversprüheinrichtung nach einem der vorstehenden Ansprüche, dadurch gekennzeichnet, daß die Zufuhr der Hochspannung zum Ring (1) mittels eines hochohmigen Stabes (3) an einer Anschlußstelle (11) erfolgt, die in der Mitte eines zwischen zwei Elektrodenanschlußstellen liegenden Ringstückes liegt.

7. Pulversprüheinrichtung nach Anspruch 6, dadurch gekennzeichnet, daß nur eine nadelförmige äußere Hochspannungselektrode (5) vorhanden ist, die unter Zwischenschaltung eines hochohmigen Stiftes (4) an einer Anschlußstelle (12) mit dem hochohmigen Stab (3) verbunden ist.

## Claims

1. Powder-spraying apparatus, which has a high-voltage source (6) and
- as a result of the arrangement of an earth electrode (10) and a number of internal high-voltage electrodes (2) is equipped for internal powder charging, and, in addition,
- as a result of the arrangement of at least one external high-voltage electrode (5) is equipped for external powder charging,
characterized in that for the purpose of dividing the overall electrode current to the internal electrodes (2) and the at least one external electrode (5) in a desired ratio
a) the high-voltage source (6) is connected, via connection elements (3,4) of high-resistance material, to the external high-voltage electrode (5) or all the external high-voltage electrodes (5) present, and to a ring (1) of high-resistance material, over the circumference of which the inner high-voltage electrodes (2) are connected, distributed uniformly, and
b) the d.c. resistance (R1) of the portion of the ring respectively located between two electrode connections has a value in the range from 10 MΩ to 30 MΩ.

2. Powder-spraying apparatus according to Claim 1, characterized in that the material used for the high-resistance components (1, 3, 4) is a plastic which is filled with graphite, carbon black or other conductive materials.

3. Powder-spraying apparatus according to Claim 1 or 2, characterized in that the d.c. resistance of the high-resistance connection elements (3, 4) is in each case around more than 1 MΩ.

4. Powder-spraying apparatus according to one of the preceding claims, characterized in that the at least one external high-voltage electrode (5) is connected by means of a high-resistance pin (4) to a feed rod (3) leading to the ring (1).

5. Powder-spraying apparatus according to one of the preceding claims, characterized in that the d.c. resistances of the high-resistance components (1, 3, 4) are selected such that with a nominal distance of 200 mm between the spraying apparatus and a workpiece, the result is a division of the current of about 70% via the internal electrode (2) and about 30% via the external electrode or electrodes (5).

6. Powder-spraying apparatus according to one of the preceding claims, characterized in that the high voltage is fed to the ring (1) by means of a high-resistance rod (3) at a connection point (11) which is located at the centre of a ring portion located between two electrode connection points.

7. Powder-spraying apparatus according to Claim 6, characterized in that there is only one needle-like external high-voltage electrode (5), which is connected to the high-resistance rod (3) at a connection point (12) with the interposition of a high-resistance pin (4).

## Revendications

1. Dispositif de pulvérisation de poudre présentant une source à haute tension et
- étant équipé d'une électrode de masse (10) et de plusieurs électrodes à haute tension (2) pour une charge interne de la poudre et
- étant équipé en outre d'au moins une électrode à haute tension (5) extérieure pour une charge externe de la poudre,
caractérisé par le fait que pour répartir le courant d'électrodes global, suivant un rapport souhaité, entre les électrodes intérieures (2) et l'électrode extérieure (5) au nombre d'au moins une,
a) la source à haute tension (6) est reliée par l'intermédiaire d'éléments de connexion (3, 4) en matériau à valeur ohmique élevée à l'électrode à haute tension extérieure (5), ou à toutes les électrodes à haute tension extérieures (5) prévues, ainsi qu'à un anneau (1) en matériau à valeur ohmique élevée à la périphérie duquel les électrodes à haute tension intérieures (2) sont connectées en étant régulièrement réparties sur la circonférence et
b) la résistance ohmique (R1) du tronçon d'anneau compris entre deux points de connexion d'électrodes a une valeur comprise dans une plage allant de 10 MΩ à 30 MΩ.

2. Dispositif de pulvérisation selon la revendication 1, caractérisé par le fait que l'on utilise comme matériau pour les composants (1, 3, 4) à valeur ohmique élevée, une matière plastique chargée en graphite, en noir de carbone ou en d'autres matériaux conducteurs.

3. Dispositif de pulvérisation selon la revendication 1, caractérisé par le fait que la résistance ohmique des composants (3, 4) à valeur ohmique élevée est supérieure chaque fois à 1 MΩ.

4. Dispositif de pulvérisation selon une des revendications précédentes, caractérisé par le fait que l'électrode à haute tension extérieure (5) au nombre d'au moins une est connectée à l'aide d'une broche (4) à valeur ohmique élevée à une barre d'alimentation (3) menant à l'anneau (1).

5. Dispositif de pulvérisation selon une des revendications précédentes, caractérisé par le fait que les résistances ohmiques des composants (1, 3, 4) à valeur ohmique élevée sont choisies de manière telle que pour une distance nominale de 200 mm séparant le dispositif de pulvérisation de la pièce, la répartition du courant est environ 70% pour les électrodes intérieures (2) et environ 30% pour l'électrode ou les électrodes (5) extérieures (5).

6. Dispositif de pulvérisation selon une des revendications précédentes, caractérisé par le fait que l'application de la haute tension à l'anneau (1) a lieu par l'intermédiaire d'une barre (3) à valeur ohmique élevée, en un point de connexion (11) qui est situé au milieu d'un tronçon d'anneau délimité par deux points de connexion d'électrodes.

7. Dispositif de pulvérisation selon la revendication 6, caractérisé par le fait qu'il est prévu une électrode à haute tension extérieure (5) unique qui est connectée par l'intermédiaire d'une broche (4) à valeur ohmique élevée à un point de connexion (12) avec la barre (3) à valeur ohmique élevée.
